# EUROPÄISCHE PATENTSCHRIFT

(11) **EP 0 364 715 B1**
(45) Veröffentlichungstag und Bekanntmachung des Hinweises auf die Patenterteilung: **19.11.1992**
(21) Anmeldenummer: 89116343.8
(22) Anmeldetag: 05.09.1989
(51) Int. Cl.: B21D 28/22

(54) **Einrichtung zur Steuerung der Hublage des Arbeitsstössels einer Stanze**
Device for adjusting the stroke of a press ram of a punching machine
Dispositif de réglage de la levée du coulisseau d'une poinçonneuse

(30) Priorität: 09.09.1988 DE 3830644
(43) Veröffentlichungstag der Anmeldung: 25.04.1990
(73) Patentinhaber: L. SCHULER GmbH, D-73012 Göppingen (DE)
(72) Erfinder: Kurz, Otto, D-7323 Hattenhofen (DE); Bareis, Alfred, D-7336 Uhingen (DE); Mühlhäuser, Wolfgang, D-7320 Göppingen-Holzheim (DE)

(56) Entgegenhaltungen:
- DE-A- 3 313 790
- FR-A- 1 447 825

## Beschreibung

Die Erfindung betrifft eine Einrichtung der im Oberbegriff des Anspruchs 1 angegebenen Art.

In beispielsweise Rotor- oder Ständerbleche sind Nuten, periodisch angeordnete Gruppen von Nuten und zusätzlich Lochstanzungen je Hub vorzusehen. Von daher sind Stanzen, insbesondere Nutenstanzen und deren Werkzeuge so auszubilden, daß außer kontinuierlich einzubringenden Nuten auch nach bestimmten, einstellbaren Zyklen einander abwechselnde Gruppen von Nuten und weitere Löcher automatisch gestanzt werden können.

Während sich das Blech zwischen Oberwerkzeug und Unterwerkzeug schrittweise nach jedem Hub des Arbeitsstößels weiterbewegt, ist der Arbeitsstößel entsprechend dem vorgegebenen Zyklus zu beaufschlagen. Maßnahmen zur Antriebsunterbrechung des Arbeitsstößels sind ungünstig; jede Maßnahme, um Stanzauslassungen zu bewirken, zielt auf eine Veränderung der Hublage des Arbeitsstößels hin.

Bei einer Einrichtung nach der FR-PS 1 447 825, von der gattungsgemäß ausgegangen wird, werden die Stanzauslassungen durch Hublagenverstellung mittels eines verdrehbaren Exzenters erzielt, wobei der Arbeitsstößel, und somit das Oberwerkzeug, auch während der Stanzauslassungen bewegt werden. Im Kopfteil der gezeigten Stanze ist ein zweiarmiger Hebel in dem Gestell schwingbar gelagert. Das Lager wird durch den Exzenter gebildet, der über einen Lenker von einem Stellmittel drehbeaufschlagbar ist. Der Hebel ist in einem Endteil von einem Antrieb für Arbeits- und Zustellbewegungen beaufschlagbar; die Bewegung des Arbeitsstößels wird von dem anderen Endteil des Hebels abgeleitet. Der Drehantrieb des Bleches erfolgt über ein Schrittschaltgetriebe von dem gleichen Antrieb aus. Maßnahmen zur Steuerung des Stellmittels für die Exzenterverstellung im Zyklus von Stanzungen und Stanzauslassungen sind aus beispielsweise der DE 20 43 999 C3 bekannt.

Aufgabe der Erfindung ist es, die Exzentermittel in den Übertragungsbereich an dem zweiarmigen Hebel mit den geringsten aufzunehmenden Kräften zu integrieren.

Die Lösung dieser Aufgabe gemäß dem Anspruch 1 hat die Vorteile geringer Querschnittsabmessungen für die Gestaltung des Anlenkpunktes und somit die der geringen zu bewegenden Masse. Hierbei wird dann eine größere Exzentrizität in Kauf genommen, wenn die Verhältnisse an dem Hebel nicht 1 zu 1 ausgelegt sind. Weiterhin von Vorteil ist die Trennung der Maßnahmen für die Steuerung des Hubes des Arbeitsstößels für den Betrieb "Stanzen" und "Stanzauslassungen" von den Maßnahmen einer ausreichend großen Hubverstellung für den Werkzeugwechsel. Der erforderliche Hub für den Werkzeugwechsel ist unabhängig erzielbar. Bei dem Stanzen treten keine Querkräfte über den Exzenter auf. Querkräfte bei Stanzungen von zusätzlichen Löchern im sog. intermittierenden Betrieb können über z.B. den Druckraum des Stellmittels abgestützt werden. Dadurch ist ein Stanzen auch in angehobener Stellung des Arbeitsstößels durchführbar. Anspruch 2 beinhaltet Merkmale einer bevorzugten Ausführungsform.

Anhand des in den Figuren gezeigten Ausführungsbeispiels soll im folgenden die Erfindung näher erläutert werden.

Dabei zeigen:
Fig. 1 eine Nutenstanze mit dem Einsatzbereich der Erfindung,
Fign. 2 und 3 Abschnitte von gestanzten, genuteten Blechen,
Fig. 4 die Einrichtung nach der Erfindung in einer Verstellung, die einer ersten Hublage des Arbeitsstößels entspricht,
Fig. 5 die Einrichtung nach der Erfindung in einer Verstellung, die einer weiteren Hublage des Arbeitsstößels entspricht und
Fig. 6 einen Schnitt entsprechend dem Schnittverlauf VI-VI in Fig. 5.

In dem Ständer 1 der Nutenstanze in Fig. 1 sind ein Aufspanntisch 2 für Bleche, ein Antrieb , von dem eine Kurbelwelle 3 angedeutet ist, und ein auf- und abbewegbarer Arbeitsstößel 6 angeordnet. Der Antrieb wirkt über eine Antriebsstange 4 auf einen Endteil, Anlenkpunkt 7, eines zweiarmigen Hebels 5. Der Hebel ist in dem Drehpunkt 8 gestellseitig gelagert und in dem anderen Endteil, Abgriffpunkt 9, mit dem Arbeitsstößel für dessen Bewegung verbunden. Mit 10 ist ein Stellmittel, hier ein Druckzylinder, angedeutet zur Drehverstellung der in den Anlenkpunkt 7 eingesetzten Exzentermittel.

Die Erfindung ermöglicht Stanzungen 12 in dem Blech 11 sowie Stanzauslassungen 13 entsprechend der Darstellung in Fig. 2.

Fig. 3 zeigt die Anordnung von zusätzlichen Nutungen 14 in dem Blech 11, die während der Bewegung des Arbeitsstößels bei Betriebsstellung "intermittieren" für Stanzauslassungen 13 und bei der Hauptstanzbewegung des Arbeitsstößels in das Blech 11 eingebracht werden.

In den Fign. 4 und 5 ist der gestellfeste Druckzylinder 10 aus Gehäuse 15 und Kolben mit Kolbenstange 16 über eine Lasche 18 an einem Lagerbolzen 25 der Exzenterwelle 23 angeschlossen. Mit 17 sind Dämpfer positioniert.

Die Exzentermittel im Anlenkpunkt 7 bestehen aus der Exzenterwelle 23, näher ersichtlich aus Fig. 6, dem Lagerbolzen 25, über den die Lasche 18 angeschlossen ist und dem angedrehten Exzenterzapfen 27. Mit 26 sind Lagerbuchsen zur Fixierung der Exzenterwelle 23 an dem Hebel 5, mit 28 ist ein Drehlager für die Antriebsstange 4 und mit 29 sind Lagerdeckel an der Antriebsstange 4 beziffert. Die Exzentrizität ist mit e gekennzeichnet als maximalem Abstand zwischen der Mitte 22 der Drehachse der Exzenterwelle und der Mitte 24 des Exzenterzapfens.

In der in Fig. 4 dargestellten Drehlage der Exzenterwelle 23 befindet sich auch die Mitte 24 des Exzenterzapfens auf der Mittenlängsachse 21 der Antriebsstange 4. Der in Fig. 1 gezeigte Arbeitsstößel 6 befindet sich in der über die Exzentermittel abgesenkten unteren Hublage, aus der Stanzungen durch Abwärtsbewogung, der Hauptstanzbewegung, vorgenommen werden.

Entsprechend vorwählbarer Zyklen ist das Stellmittel 10 ansteuerbar. Durch Verdrehen der Exzenterwelle 23 in die in Fig. 5 gezeigte Position wird der Arbeitsstößel 6 in eine Lage angehoben, in der das Oberwerkzeug nicht stanzt oder in der bei Stanzauslassungen 13 bei entsprechender Gestaltung des Oberwerkzeugs die in Fig. 3 gezeigten Stanzungen 14 vorgenommen werden. Die Längsachse 19 der Lasche 18, bzw. die Mitte des Lagerbolzens 25 an der Exzenterwelle 23, befinden sich in Längsausrichtung der Mitte 20 der Kolbenstange 16. Hierdurch werden die in Richtung der Mittenlängsachse 20 verlaufenden an sich geringeren Quer-Kräfte druckseitig in dem Stellmittel 10 aufgefangen. Es wirken keine Quer-Kräfte auf den Kolben.

## Patentansprüche

1. Einrichtung zur Steuerung der Hublage des Arbeitsstößels einer Stanze, insbesondere einer Nutenstanze, mit einem Antrieb für Arbeits- und Zustellbewegungen, einem zweiarmigen Hebel, der in einem gestell-festen Drehpunkt schwingbar gelagert ist, an dessen einem Ende die Bewegung des Antriebs eingeleitet und an dessen anderem Ende die Bewegung für den Arbeitsstößel abgeleitet wird, mit auf einen der Lagerbereiche an dem Hebel einwirkenden Exzentermitteln und einem nach vorwählbaren Zyklen ansteuerbaren Stellmittel zum Verändern der Lage der Exzentrizität der Exzentermittel, **dadurch gekennzeichnet,** daß Exzentermittel (23, 27, 25) in dem Anlenkpunkt (7) zwischen dem Hebel (5) und einer vom Antrieb (3) bewegten Antriebsstange (4) angeordnet sind und daß die Exzentermittel derart ausgebildet sind, daß die Mitte (22) der Drehachse der Exzenterwelle (23) und die Mitte (24) des Exzenterzapfens (27) in Zeiten der Hauptstanzbewegung des Arbeitsstößels (6) auf der Mittenlängsachse (21) der Antriebsstange liegen, wobei die Mitte (24) der Drehachse des Exzenterzapfens (27) auf der der Antriebsstange (4) zugewandten Seite liegt, und daß der Anlenkpunkt (Lagerbolzen 25) des Stellmittels (10) an der Exzenterwelle (23) in Zeiten der veränderten Hublage für Stanzauslassungen (13), in denen auch zusätzliche Nutungen (14) gestanzt werden können, dann in der Verlängerung der Hauptrichtung (Längsachse 20 der Kolbenstange 16) des Stellmittels liegt.

2. Einrichtung nach Anspruch 1, **dadurch gekennzeichnet,** daß das Stellmittel (10) ein druckbeaufschlagbarer Zylinder (15) mit Kolben und Kolbenstange (16) ist, und daß zwischen Kolbenstange und Lagerbolzen (25) eine Lasche (18) eingesetzt ist, deren Längsachse (19) in Zeiten veränderter Hublage der Exzentermittel (23, 27, 25) in der Verlängerung der Längsachse (20) der Kolbenstange liegt.

## Claims

1. Device for controlling the lifting position of the operating ram of a stamping press, in particular a notching press, having a drive for operating and feed movements, a two-armed lever which is mounted in an oscillating manner in a fulcrum fixed to the frame, at one end of which lever the movement of the drive is introduced and at the other end of which the movement for the operating ram is derived, having eccentric means acting on one of the bearing regions on the lever, and having adjusting means which can be actuated according to preselectable cycles for changing the position of eccentricity of the eccentric means, characterised in that eccentric means (23, 27, 25) are arranged in the articulation point (7) between the lever (5) and a driving rod (4) moved by the drive (3), and in that the eccentric means are constructed in such a way that the centre (22) of the axis of rotation of the eccentric shaft (23) and the centre (24) of the eccentric journal (27) lie on the longitudinal mid-axis (21) of the driving rod at the times of the main stamping movement of the operating ram (6), the centre (24) of the axis of rotation of the eccentric journal (27) lying on the side facing the driving rod (4), and in that the articulation point (bearing pin 25) of the adjusting means (10) on the eccentric shaft (23) lies in the extension of the main direction (longitudinal axis 20 of the piston rod 16) of the adjusting means at the times of the changed lifting position for stamp omissions (13), at which additional notches (14) can also be stamped.

2. Device according to Claim 1, characterised in that the adjusting means (10) is a cylinder (15), to which pressure can be applied, with piston and piston rod (16), and in that a bracket (18) is inserted between piston rod and bearing pin (25), the longitudinal axis (19) of which bracket lies in the extension of the longitudinal axis (20) of the piston rod at the times of the changed lifting position of the eccentric means (23, 27, 25).

## Revendications

1. Dispositif pour commander la fin de course du coulisseau d'une poinçonneuse, notamment d'une encocheuse, comportant un entraînement pour des mouvements de travail et d'avance, un levier à deux bras qui est monté sur palier de manière à osciller sur un point de pivotement fixe par rapport au bâti, le mouvement de l'entraînement étant appliqué à une première extrémité dudit levier et le mouvement destiné au coulisseau étant dérivé de son autre extrémité, des moyens à excentrique agissant sur l'une des zones d'appui sur le levier, et un actionneur commandé selon des cycles présélectionnés pour modifier la position de l'excentricité des moyens à excentrique, **caractérisé** en ce que des moyens à excentrique (23, 27, 25) sont disposés au point d'articulation (7) entre le levier (5) et une bielle (4) mue par l'entraînement (3) et en ce que les moyens à excentrique sont agencés de telle façon que le centre (22) de l'axe de rotation de l'arbre à excentrique (23) et le centre (24) du tourillon excentrique (27) se trouvent sur l'axe central longitudinal (21) de ladite bielle au moment du mouvement principal de poinçonnage du coulisseau (6), le centre (24) de l'axe de rotation du tourillon excentrique (27) se trouvant du côté opposé à la bielle (4), et que le point d'articulation (tige de pivot 25) de l'actionneur (10) sur l'arbre à excentrique (23) se trouve dans le prolongement de la direction principale (axe longitudinal 20 de la tige de piston 16) de l'actionneur au moment de la position de fin de course modifiée pour des interruptions de poinçonnage (13), dans lesquelles des encoches additionnelles (14) peuvent aussi être poinçonnées.

2. Dispositif selon la revendication 1, **caractérisée** en ce que l'actionneur (10) est un vérin à pression de fluide (15) comportant un piston et une tige de piston (16) et en ce qu'une bielle (18) est interposée entre la tige de piston et la tige de pivot (25), son axe longitudinal (19) se trouvant dans le prolongement de l'axe longitudinal (20) de la tige de piston au moment de la position de fin de course modifiée des moyens à excentrique (23, 27, 25).
